# EUROPÄISCHE PATENTSCHRIFT

(11) **EP 2 794 933 B1**
(45) Veröffentlichungstag und Bekanntmachung des Hinweises auf die Patenterteilung: **03.02.2016**
(21) Anmeldenummer: 12798651.1
(22) Anmeldetag: 23.11.2012
(51) Int. Cl.: C21C 5/46, C21C 5/50

(54) **KIPPBARER KONVERTER**
TILTABLE CONVERTER
CONVERTISSEUR BASCULANT

(30) Priorität: 19.12.2011 EP 11194201
(43) Veröffentlichungstag der Anmeldung: 29.10.2014
(73) Patentinhaber: Primetals Technologies Austria GmbH, 4031 Linz (AT)
(72) Erfinder: WIMMER, Gerald, A-4040 Linz (AT)
(74) Vertreter: Metals@Linz
(86) Internationale Anmeldenummer: PCT/EP2012/073421
(87) Internationale Veröffentlichungsnummer: WO 2013/092108

(56) Entgegenhaltungen:
- DE-U1- 9 211 926
- STAUDINGER AND GRUBER: "The VAI-CON Link converter suspension system", STEEL TIMES INTERNATIONAL, 31. Juli 2011 (2011-07-31), Seiten 25-26, XP002677397,

## Beschreibung

Die Erfindung betrifft einen kippbaren Konverter mit einem Konvertergefäß, welches im Abstand von einem Tragring umgeben ist, wobei der Tragring zwei gegenüberliegende Tragzapfen zum Kippen um eine Kippachse aufweist und wobei eine Aufhängung des Konvertergefäßes am Tragring vier am Umfang verteilte Aufhängungspendelelemente umfasst, welche bei aufrecht stehendem Konverter vertikale Kräfte vom Konvertergefäß auf den Tragring übertragen.

Konverter kommen bei der Stahlerzeugung zum Einsatz und weisen in der Regel eine Chargierseite und eine Abstichseite auf. In manchen Fällen wird aus logistischen Gründen von derselben Seite chargiert und abgestochen. Über die Chargierseite erfolgt die Befüllung des Konverters, wobei dieser meist um ca. 45° geneigt wird. Zur Entleerung wird der Konverter zur Abstichseite hin gekippt. Die Kippachse ist durch zwei am Tragring diametral gegenüberliegende Tragzapfen bestimmt. Dabei ist in der Regel nur ein Tragzapfen mit einem Kippantrieb verbunden. Manchmal sind auch beide Tragzapfen mit Antrieben versehen.

Der Tragring umgibt das Konvertergefäß, welches über eine Aufhängung mit dem Tragring verbunden ist. Diese Aufhängung überträgt die Kräfte vom Konvertergefäß auf den Tragring. Beeinflusst werden die zu übertragenden Kräfte durch den Füllstand und die Kippstellung des Konvertergefäßes sowie durch dynamische Belastungen. Die Gestaltung der Aufhängung muss berücksichtigen, dass es infolge auftretender Temperaturunterschiede zwischen Konverter und Tragring zu beträchtlichen Verformungen des Konverters relativ zum Tragring kommt.

Bekannt ist aus der DE 43 27 640 A1 eine Aufhängung mittels Pendelelemente (Links), welche sowohl am Konvertergefäß als auch am Tragring sphärisch gelagert sind. In einer Ausführungsform sind bei Betrachtung des aufrecht stehenden Konverters drei horizontale und drei vertikale Pendelelemente angeordnet. Damit ist eine statisch bestimmte Aufhängung des Konvertergefäßes im Tragring realisiert. Allerdings weist diese Anordnung den Nachteil auf, dass nicht alle vertikalen Pendelelemente gleich belastet werden. Zudem ist der für diese Aufhängungsart benötigte Platzbedarf nachteilig. Andere bekannte Ausführungsformen umfassen zwei horizontale Pendelelemente und eine Pratze.

Eine andere Ausführungsform beinhaltet ein zusätzliches vertikales Pendelelement und somit eine Redundanz. Damit soll erreicht werden, dass bei vollkommenem Versagen eines Auflageelements weiterhin in allen Kippstellungen eine sichere Kraftübertragung möglich ist. Ein solches Lagerungssystem ist jedoch einfach statisch unbestimmt. Außerdem ist eine Überdimensionierung der Auflageelemente vorzusehen, um im Versagensfall eine ausreichende Belastbarkeit der verbleibenden Links sicherzustellen.

Auch die WO 2011/069395 A1 offenbart eine Aufhängung mit vier vertikalen Pendelelementen, welche symmetrisch am Umfang des Konvertergefäßes angeordnet sind. Daraus resultieren ebenfalls ein einfach statisch unbestimmtes Lagerungssystem mit auftretenden Zwangskräften im Verformungsfall sowie hohe Montageanforderungen. definiert kippbare Konverter mit dem vom Anmelder bekannten VAI-CON Aufhängung-Systems (Abb. 1 und 3), wobei eine Aufhängung des Konvertergefäßes am Tragring zumindest drei am Umfang verteilte vertikale Pendelelemente umfasst und zumindest zwei vertikale Pendelelemente am Tragring angeordnet sind, gegenüber einer rotationssymmetrischen Anordnung bezüglich einer Längsachse des Konverters. D1 ist nächstliegenden Stand der Technik.

Der Erfindung liegt die Aufgabe zugrunde, für einen kippbaren Konverter der eingangs genannten Art eine Verbesserung gegenüber dem Stand der Technik anzugeben.

Erfindungsgemäß wird diese Aufgabe gelöst durch einen Konverter gemäß Anspruch 1. Ausgestaltungen der Erfindung sind in abhängigen Ansprüchen angegeben.

Die Lösung sieht vor, dass die Lagerpositionen zumindest zweier Aufhängungspendelelemente am Konvertergefäß und/oder am Tragring horizontal und/oder vertikal versetzt angeordnet ist gegenüber einer rotationssymmetrischen Anordnung bezüglich einer Längachse des Konverters, sodass nicht alle Wirkungslinien der von den Aufhängungspendelelementen übertragenen Kräfte einen gemeinsamen Schnittpunkt aufweisen oder in einem Punkt einander angenähert sind. Es sind also nicht alle Lagerpositionen der einzelnen Aufhängungspendelelemente am Konvertergefäß und/oder am Tragring bezüglich der Längachse des Konverters rotationssymmetrisch angeordnet. Bei aufrecht stehendem Konverter werden mittels der Aufhängungspendelelemente sowohl vertikale als auch horizontale Kräfte vom Konvertergefäß auf den Tragring übertragen, wobei sich die horizontalen Kräfte gegenseitig aufheben. Konkret gehen die Kräfte in den Aufhängungspendelelementen in Richtung der Wirklinien durch die Lager des jeweiligen Elements. Die Aufhängung des Konvertergefäßes im Tragring erfolgt sowohl am Gefäß wie auch am Tragring mittels sphärischer Lager. Damit weist jedes Lager einen Drehpunkt auf, um den das jeweilige Aufhängungspendelelement schwenkbar ist. Die Wirkungslinien der übertragenen Kräfte sind durch die beiden Lagerdrehpunkte des jeweiligen Aufhängungspendelelements festgelegt, wenn die Reibungskräfte in den Lagern vernachlässigt werden. Die jeweilige Lagerposition bestimmt in diesem Zusammenhang die Lage des jeweiligen Lagerdrehpunktes.

In Abgrenzung zum Stand der Technik sieht die vorliegende Erfindung eine Versetzung der Lagerpositionen bezüglich einer rotationssymmetrischen Anordnung vor, welche weit über Fertigungstoleranzen hinausgeht. Obwohl bekannte rotationssymmetrische Anordnung infolge unvermeidbarer Fertigungstoleranzen in der Realität ebenfalls Abweichungen aufweisen, ist damit nicht die erfindungsgemäße Forderung erfüllt, dass nicht alle Wirkungslinien der übertragenen Kräfte in einem Punkt einander angenähert sind. Denn sobald eine rotationssymmetrische Anordnung vorgesehen ist, weisen die Kraftwirkungslinien auf einen gemeinsamen Punkt, selbst wenn dieser im Falle von parallelen Kraftwirkungslinien unendlich weit entfernt ist.

Die vorliegende Erfindung sieht Abweichungen von der rotationssymmetrischen Anordnung der Lagerpositionen in einem Ausmaß vor, das die gegebenen Platzverhältnisse ausnutzt. Unter Berücksichtigung der vorgegebenen Anordnung von Konvertergefäß und Tragring erfolgt innerhalb des für die Aufhängung vorhandenen Bauraums eine größtmögliche horizontale und/oder vertikale Versetzung der Lagerpositionen zueinander. Damit wird ein gemeinsamer Schnittpunkt aller Kraftwirkungslinien der Aufhängungspendelelemente so weit wie möglich vermieden.

Erreicht wird mit der erfindungsgemäßen Kennzeichnung ein statisch bestimmtes Lagerungssystem mit vier Aufhängungspendelelementen. Damit ist zunächst der Vorteil verbunden, dass das System bei drei montierten Aufhängungspendelelementen einen Freiheitsgrad behält, der eine einfache Montage des vierten Aufhängungspendelelements erlaubt.

Ein weiterer Vorteil besteht darin, dass alle vier Aufhängungspendelelemente während eines Kippvorgangs eine annähernd gleiche maximale Belastung aufweisen. Diese gleichmäßige Verteilung der maximalen Belastungen auf alle vier Aufhängungspendelelemente erlaubt eine Reduktion der Bauteilabmessungen gegenüber bekannten Aufhängungssystemen bzw. eine länger Lebensdauer der Aufhängungselemente.

Zudem treten infolge thermischer Verformungen keine unbeherrschbaren Zwangskräfte auf, welche zu einer Überlastung einzelner Aufhängungselemente führten könnten. Von Vorteil ist es, wenn die Lagerpositionen eines ersten Paares der Aufhängungspendelelemente rotationssymmetrisch bezüglich einer Längachse des Konverters angeordnet sind und wenn die Lagerpositionen eines zweiten Paares der Aufhängungspendelelemente horizontal und/oder vertikal versetzt ebenfalls rotationssymmetrisch bezüglich einer Längachse des Konverters angeordnet sind. Somit sind jeweils nur zwei Aufhängungspendelelemente rotationssymmetrisch bezüglich einer Längachse des Konverters angeordnet. Das spart Platz und erleichtert die Auslegung der einzelnen Aufhängungspendelelemente.

Dabei ist es günstig, wenn die Aufhängungspendelelemente des ersten Paares und die Aufhängungspendelelemente des zweiten Paares jeweils baugleich ausgeführt sind. Beispielsweise sind die Aufhängungspendelelemente eines Paares länger als die anderen Pendelelemente, um den Abstand zwischen den Schnittpunkten der Wirkungslinien der von den Aufhängungspendelelementpaaren übertragenen Kräfte zu maximieren.

Es kann jedoch auch vorteilhaft sein, alle Aufhängungspendelelemente baugleich auszuführen. Die Fertigung, Montage und Lagerhaltung der Aufhängungspendelelemente ist auf diese Weise günstiger durchführbar. Ebenso ist in einem Störungsfall die Austauschbarkeit eines Aufhängungspendelelements einfacher.

Eine vorteilhafte Ausprägung der Erfindung sieht vor, dass zwei Aufhängungspendelelemente auf einer Chargierseite des Konverters und dass zwei Aufhängungspendelelemente auf einer Abstichseite des Konverters jeweils bezüglich einer Längsachse des Konverters rotationssymmetrische Lagerpositionen aufweisen. Somit weist die Aufhängung beidseits einer senkrechten Mittelebene durch die Kippachse jeweils Aufhängungspendelelemente mit gleichartigen Lagerpositionen auf. Im Zusammenhang mit der vorliegenden Erfindung wird als Chargierseite die von der Abstichseite abgewandte Seite bezeichnet, auch wenn in Sonderfällen von der gleichen Seite chargiert und abgestochen wird.

Dabei ist es günstig, wenn bei Betrachtung des aufrecht stehenden Konverters das Verhältnis des horizontalen Abstands zum vertikalen Abstand der jeweils am Konvertergefäß und am Tragring befindlichen Lagerpositionen der beiden Aufhängungspendelelemente auf einer Seite des Konverters größer ist gegenüber dem Verhältnis der Lagerpositionen der beiden Aufhängungspendelelemente auf der anderen Seite. Die Kraftwirkungslinien der von den Aufhängungspendelelementen auf der Chargierseite übertragenen Kräfte schneiden dann eine senkrechte Mittelebene durch die Kippachse an einer höheren oder niedrigeren Stelle als die Kraftwirkungslinien der von den Aufhängungspendelelementen auf der Abstichseite übertragenen Kräfte. Der Abstand zwischen den Schnittpunkten mit der Mittelebene wirkt dabei als Hebelarmlänge eines von dieser Anordnung aufnehmbaren Moments um die Kippachse. Zudem können Kräfte in Richtung der Kippachse übertragen werden. Zum Beispiel werden dynamische Kräfte in Richtung der Kippachse durch Kräfte in den Aufhängungspendelelementen ins Gleichgewicht gebracht.

Ein einfacher Aufbau einer solchen Anordnung sieht vor, dass die Wirkungslinien der von den Aufhängungspendelelementen übertragenen Kräften auf der Abstichseite einen gemeinsamen ersten Schnittpunkt mit der Längsachse des Konverters aufweisen und dass die Wirkungslinien der von den Aufhängungspendelelementen übertragenen Kräften auf der Chargierseite einen gemeinsamen zweiten Schnittpunkt mit der Längsachse des Konverters aufweisen.

Für die Aufteilung der Aufhängungspendelelemente in der Grundrissbetrachtung des aufrecht stehenden Konverters ist es günstig, wenn die Lagerpositionen jeweils in einem Winkelbereich von 40° bis 50° bezogen auf die Kippachse angeordnet sind. Eine solche Anordnung bewirkt eine gleichmäßige Kräfteübertragung vom Konvertergefäß auf den Tragring.

Bei Betrachtung des aufrecht stehenden Konverters ist es von Vorteil, zur Übertragung horizontaler Kräfte zwei horizontale Pendelelemente zwischen Konvertergefäß und Tragring anzuordnen. Insgesamt umfasst die Aufhängung dann sechs Pendelelemente. Die als horizontale Pendelelemente bezeichneten Links übertragen Kräfte vom Konvertergefäß auf den Tragring bei gekipptem Konverter. Je nach Lage des Schwerpunkts werden bei einer 90° Kippstellung die größten Kräfte mittels horizontaler Pendelelemente und kleinere Kräfte mittels der Aufhängungspendelelemente übertragen. Dabei ist es günstig, auch diese beiden horizontalen Pendelelemente baugleich mit den Aufhängungspendelelementen auszuführen.

Die Erfindung wird nachfolgend in beispielhafter Weise unter Bezugnahme auf die beigefügten Figuren erläutert. Es zeigen in schematischer Darstellung:
- Fig. 1: Konverter im Seitenriss
- Fig. 2: Konverter im Aufriss
- Fig. 3: Konverter im Grundriss

Der Konverter 1 umfasst ein Gefäß 2, das beabstandet in einem Tragring 3 mittels mehrerer Tragelemente 6, 7, 8, 9, 10, 11 aufgehängt ist. Vier dieser Tragelemente sind als Aufhängungspendelelemente 6, 7, 8, 9 ausgeführt und dienen zur Übertragung der Kräfte vom Konvertergefäß 2 auf den Tragring 3 bei aufrecht stehendem Konverter 1. Dabei nehmen die Aufhängungspendelelemente 6, 7, 8, 9 aufgrund einer schrägen Ausrichtung auch horizontale Kräfte auf, welche sich jedoch gegenseitig aufheben. Unter Vernachlässigung dynamischer Kräfte sind die von den Aufhängungspendelelementen 6, 7, 8, 9 übertragenen Kräfte mit der Gewichtskraft F_{G} des Konvertergefäßes 2 und dessen Inhalts in einem Kräftegleichgewicht.

Zwei horizontale Pendelelemente 10, 11 dienen der Kräfteübertragung in Kippstellungen des Konverters 1. Kippaber ist der Konverter 1 mittels zweier am Tragring 3 angeordneter Tragzapfen 4, 5, welche in nicht dargestellten Auflagern drehbar gelagert sind und die Kippachse a festlegen. In der Regel ist nur einer dieser Tragzapfen 4 mit einem entsprechenden Kippantrieb verbunden.

Eine Ebene, welche durch die Kippachse a und einer Längachse b des Konverters 1 aufgespannt ist, teilt den Konverter 1 in zwei Seiten, welche als Chargierseite C (Charging Side) und als Abstichseite T (Tapping Side) definiert sind. Auf jeder Seite ist ein Paar Aufhängungspendelelemente 6, 7 bzw. 8, 9 angeordnet.

Erfindungsgemäß ist zumindest zwei Aufhängungspendelelemente 6, 7, 8, 9 mit versetzten Lagerpositionen 62, 63, 72, 73, 82, 83 bzw. 92, 93 vorgesehen. Somit sind nicht alle Aufhängungspendelelemente 6, 7, 8, 9 bezüglich der Längachse b rotationssymmetrisch angeordnet.

Zur Vermeidung von Zwangskräften sind die Pendelstäbe 6, 7, 8, 9, mittels sphärischer Lager an das Konvertergefäß 2 und an den Tragring 3 angeschlossen. Jede dieser Lagerungen weist somit einen Drehpunkt auf, um den der jeweilige Pendelstab 6, 7, 8, 9 in alle Richtungen schwenkbar ist. Der jeweilige Drehpunkt definiert dabei die jeweilige Lagerposition 62, 63, 72, 73, 82, 83 92, 93 innerhalb der Anordnung.

Die von einem Aufhängungspendelelement 6, 7, 8, 9 übertragene Kraft wirkt entlang einer Wirkungslinie, welche durch die beiden Drehpunkte der Lagerungen dieses Penelementes 6, 7, 8, 9 geht. Somit bewirkt eine versetzte Lagerposition 62, 63, 72, 73, 82, 83, 92, 93, dass nicht alle Wirkungslinien der von den Aufhängungspendelelementen 6, 7, 8, 9 übertragenen Kräfte einen gemeinsamen Schnittpunkt aufweisen, wie dies bei einer rotationssymmetrischen Anordnung der Fall wäre.

Im vorliegenden Beispiel, welches in den Figuren 1-3 dargestellt ist, sind jeweils zwei Aufhängungspendelelemente 6, 7 bzw. 8, 9 rotationssymmetrisch bezüglich einer Längachse b des Konverters angeordnet. Als Längsachse b ist die Symmetrieachse des Konvertergefäßes 2 und die Symmetrieachse des Tragrings 3 anzusehen, wobei diese Symmetrieachsen geringfügig voneinander abweichen können. Jedes dieser Aufhängungspendelelementpaare (6, 7 bzw. 8, 9) weist somit einen jeweils gemeinsamen Schnittpunkt S1 bzw. S2 auf. Wesentlich ist dabei ein ausreichender Abstand zwischen diesen Schnittpunkten S1 bzw. S2, um günstige Kraftverhältnisse und Baugrößen sicherzustellen.

Erfüllt wird diese Anforderung, indem innerhalb der zur Verfügung stehenden Platzverhältnisse eine größtmögliche Versetzung der Lagerpositionen 62, 63, 72, 73, 82, 83, 92, 93 gegenüber einer rotationssymmetrischen Anordnung vorgesehen ist. So weisen beispielsweise die Aufhängungspendelelemente 6, 7 auf der Abstichseite T eine stärkere Neigung als die Aufhängungspendelelemente 8, 9 auf der Chargierseite C auf. Das Verhältnis des horizontalen Abstands zum vertikalen Abstand der jeweils am Konvertergefäß 2 und am Tragring 3 angeordneten Lagerpositionen 62, 63, 72, 73, 82, 83, 92, 93 ist dann auf der Abstichseite T größer als auf der Chargierseite C.

Der Abstand zwischen den beiden Schnittpunkten S1, S2 wirkt als Hebelarm eines Lagerungsmoments, das einem vom Konvertergefäß 2 auf den Tragring 3 übertragenen Moment und Kräften in Richtung der Kippachse a entgegenwirkt. Ein solches Moment entsteht in einer aufrechten Konverterstellung beispielsweise durch dynamische Bewegungskräfte F_{d} des Konverterinhalts. Dieses Lagerungsmoment wirkt jedoch auch einem Moment entgegen, das die Gewichtskraft F_{G} mit einem Abstand x zum Schnittpunkt der Kippachse a mit der Längsachse b bildet.

Die Anordnung der Aufhängungspendelelemente 6, 7, 8, 9 am Umfang des Tragrings 3 ist in Fig. 3 ersichtlich. Der Übersichtlichkeit halber sind hier unter anderem die horizontalen Pendelelemente 10, 11 nicht eingezeichnet. Idealerweise beträgt der jeweilige Winkel ϕ6, ϕ7, ϕ8, ϕ9 zwischen einer Mittelachse des jeweiligen Aufhängungspendelelements 6, 7, 8, 9 und der Kippachse a ungefähr 45°. Für eine gleichmäßige Kräfteverteilung ist ein Bereich zwischen 40° und 50° sinnvoll.

## Patentansprüche

1. Kippbarer Konverter (1) mit einem Konvertergefäß (2), welches im Abstand von einem Tragring (3) umgeben ist, wobei der Tragring (3) zwei gegenüberliegende Tragzapfen (4, 5) zum Kippen um eine Kippachse (a) aufweist und wobei eine Aufhängung des Konvertergefäßes (2) am Tragring (3) vier am Umfang verteilte Aufhängungspendelelemente (6, 7, 8, 9) umfasst, welche bei aufrecht stehendem Konverter (1) vertikale Kräfte vom Konvertergefäß (2) auf den Tragring (3) übertragen, **dadurch gekennzeichnet, dass** die Lagerpositionen (62, 63, 72, 73, 82, 83, 92, 93) zumindest zweier Aufhängungspendelelemente (6, 7, 8, 9) am Konvertergefäß (2) und/oder am Tragring (3) horizontal und/oder vertikal versetzt angeordnet ist gegenüber einer rotationssymmetrischen Anordnung bezüglich einer Längachse (b) des Konverters (1), sodass nicht alle Wirkungslinien der von den Aufhängungspendelelementen (6, 7, 8, 9) übertragenen Kräfte einen gemeinsamen Schnittpunkt aufweisen oder in einem Punkt einander angenähert sind oder parallel verlaufen.

2. Kippbarer Konverter (1) nach Anspruch 1, **dadurch gekennzeichnet, dass** die Lagerpositionen (62, 63, 72, 73) eines ersten Paares der Aufhängungspendelelemente (6, 7) rotationssymmetrisch bezüglich einer Längachse (b) des Konverters (1) angeordnet sind und dass die Lagerpositionen (82, 83, 92, 93) eines zweiten Paares der Aufhängungspendelelemente (8, 9) horizontal und/oder vertikal versetzt ebenfalls rotationssymmetrisch bezüglich einer Längachse (b) des Konverters (1) angeordnet sind.

3. Kippbarer Konverter nach Anspruch 2, **dadurch gekennzeichnet, dass** die Aufhängungspendelelemente (6, 7) des ersten Paares und die Aufhängungspendelelemente (8, 9) des zweiten Paares jeweils baugleich ausgeführt sind.

4. Kippbarer Konverter nach Anspruch 1 oder 2, **dadurch gekennzeichnet, dass** alle Aufhängungspendelelemente (6, 7, 8, 9) baugleich ausgeführt sind.

5. Kippbarer Konverter nach einem der Ansprüche 1 bis 4, **dadurch gekennzeichnet, dass** zwei Aufhängungspendelelemente (8, 9) auf einer Chargierseite (C) des Konverters (1) und dass zwei Aufhängungspendelelemente (6, 7) auf einer Abstichseite (T) des Konverters (1) jeweils bezüglich einer Längsachse (b) des Konverters (1) rotationssymmetrische Lagerpositionen (62, 63, 72, 73, 82, 83, 92, 93) aufweisen.

6. Kippbarer Konverter (1) nach Anspruch 5, **dadurch gekennzeichnet, dass** bei Betrachtung des aufrecht stehenden Konverters (1) das Verhältnis des horizontalen Abstands zum vertikalen Abstand der jeweils am Konvertergefäß (2) und am Tragring (3) befindlichen Lagerpositionen (62, 63, 72, 73 bzw. 82, 83, 92, 93) der beiden Aufhängungspendelelemente (6, 7 bzw. 8, 9) auf einer Seite (T bzw. C) des Konverters gegenüber dem Verhältnis der Lagerpositionen (82, 83, 92, 93 bzw. 62, 63, 72, 73) auf der anderen Seite (C bzw. T) größer ist.

7. Kippbarer Konverter (1) nach Anspruch 6, **dadurch gekennzeichnet, dass** die Wirkungslinien der von den Aufhängungspendelelementen (6, 7) übertragenen Kräften auf der Abstichseite (T) einen gemeinsamen ersten Schnittpunkt (S1) mit der Längsachse (b) des Konverters (1) aufweisen und dass die Wirkungslinien der von den Aufhängungspendelelementen (8, 9) übertragenen Kräften auf der Chargierseite (C) einen gemeinsamen zweiten Schnittpunkt (S2) mit der Längsachse (b) des Konverters (1) aufweisen.

8. Kippbarer Konverter (1) nach einem der Ansprüche 1 bis 7, **dadurch gekennzeichnet, dass** in der Grundrissbetrachtung des aufrecht stehenden Konverters (1) die Lagerpositionen (62, 63, 72, 73, 82, 83, 92, 93) der Aufhängungspendelelemente (6, 7, 8, 9) bezogen auf die Kippachse (a) innerhalb eines Winkelbereichs von 40° bis 50° liegen.

9. Kippbarer Konverter (1) nach einem der Ansprüche 1 bis 8, **dadurch gekennzeichnet, dass** bei Betrachtung des aufrecht stehenden Konverters (1) zur Übertragung horizontaler Kräfte zwei horizontale Pendelelemente (10, 11) zwischen Konvertergefäß (2) und Tragring (3) angeordnet sind.

## Claims

1. Tiltable converter (1) with a converter vessel (2) surrounded by a support ring (3) spaced away therefrom, wherein the support ring (3) has two opposing support pins (4, 5) for tilting about a tilting axis (a) and wherein a suspension of the converter vessel (2) on the support ring (3) comprises four pendulum suspension elements (6, 7, 8, 9) distributed on the circumference, which transmit vertical forces from the converter vessel (2) onto the support ring (3) when the converter is upright (1), **characterised in that** the mounting positions (62, 63, 72, 73, 82, 83, 92, 93) of at least two pendulum suspension elements (6, 7, 8, 9) on the converter vessel (2) and/or on the support ring (3) are arranged horizontally and/or vertically offset from a rotationally symmetrical arrangement relative to a longitudinal axis (b) of the converter (1), so that not all lines of action of the forces transmitted by the pendulum suspension elements (6, 7, 8, 9) have a common point of intersection or approach one another in a point or run in parallel.

2. Tiltable converter (1) according to claim 1, **characterised in that** the mounting positions (62, 63, 72, 73) of a first pair of the pendulum suspension elements (6, 7) are arranged rotationally symmetrically relative to a longitudinal axis (b) of the converter (1) and that the mounting positions (82, 83, 92, 93) of a second pair of the pendulum suspension elements (8, 9) are arranged offset horizontally and/or vertically also rotationally symmetrically relative to a longitudinal axis (b) of the converter (1).

3. Tiltable converter according to claim 2, **characterised in that** the pendulum suspension elements (6, 7) of the first pair and the pendulum suspension elements (8, 9) of the second pair are identical in construction.

4. Tiltable converter according to claim 1 or 2, **characterised in that** all the pendulum suspension elements (6, 7, 8, 9) are identical in construction.

5. Tiltable converter according to one of claims 1 to 4, **characterised in that** two pendulum suspension elements (8, 9) on a charging side (C) of the converter (1) and that two pendulum suspension elements (6, 7) on a tapping side (T) of the converter (1) each have rotationally symmetrical mounting positions (62, 63, 72, 73, 82, 83, 92, 93) relative to a longitudinal axis (b) of the converter (1).

6. Tiltable converter (1) according to claim 5, **characterised in that**, when viewing the upright converter (1), the ratio of the horizontal distance to the vertical distance of the mounting positions (62, 63, 72, 73 or 82, 83, 92, 93) of the two pendulum suspension elements (6, 7 or 8, 9) located in each case on the converter vessel (2) and on the support ring (3) on one side (T or C) of the converter is greater than the ratio of the mounting positions (82, 83, 92, 93 or 62, 63, 72, 73) on the other side (C or T).

7. Tiltable converter (1) according to claim 6, **characterised in that** the lines of action of the forces transmitted by the pendulum suspension elements (6, 7) have a common first point of intersection (S1) with the longitudinal axis (b) of the converter (1) on the tapping side (T) and that the lines of action of the forces transmitted by the pendulum suspension elements (8, 9) have a common second point of intersection (S2) with the longitudinal axis (b) of the converter (1) on the charging side (C).

8. Tiltable converter (1) according to one of claims 1 to 7, **characterised in that** in plan view of the upright converter (1), the mounting positions (62, 63, 72, 73, 82, 83, 92, 93) of the pendulum suspension elements (6, 7, 8, 9) lie within an angular range of 40° to 50° relative to the tilting axis (a).

9. Tiltable converter (1) according to one of claims 1 to 8, **characterised in that**, when viewing the upright converter (1), two horizontal pendulum elements (10, 11) are arranged between converter vessel (2) and the support ring (3) in order to transmit horizontal forces.

## Revendications

1. Convertisseur basculant (1) comprenant un récipient de convertisseur (2) qui, à une distance, est entouré d'un anneau porteur (3), dans lequel l'anneau porteur (3) présente deux tourillons porteurs (4, 5) disposés de manière opposée permettant le basculement autour d'un axe de basculement (a) et dans lequel une suspension du récipient de convertisseur (2) sur l'anneau porteur (3) présente quatre éléments oscillants de suspension (6, 7, 8, 9) répartis sur la circonférence qui transmettent des forces verticales du récipient de convertisseur (2) sur l'anneau porteur (3) lorsque le convertisseur (1) est en position verticale, **caractérisé en ce que** les positions d'appui (62, 63, 72, 73, 82, 83, 92, 93) d'au moins deux éléments oscillants de suspension (6, 7, 8, 9) sont disposées de façon décalée horizontalement et/ou verticalement sur le récipient de convertisseur (2) et/ou sur l'anneau porteur (3) par rapport à une disposition à symétrie de rotation relative à un axe longitudinal (b) du convertisseur (1), de telle sorte que les lignes d'action des forces transmises par les éléments oscillants de suspension (6, 7, 8, 9) ne présentent pas toutes un point d'intersection commun ou ne sont pas toutes rapprochées les unes des autres en un point ou ne s'étendent pas toutes parallèlement.

2. Convertisseur basculant (1) selon la revendication 1, **caractérisé en ce que** les positions d'appui (62, 63, 72, 73) d'une première paire des éléments oscillants de suspension (6, 7) sont disposées avec une symétrie de rotation par rapport à un axe longitudinal (b) du convertisseur (1) et que les positions d'appui (82, 83, 92, 93) d'une deuxième paire des éléments oscillants de suspension (8, 9) sont disposées avec un décalage horizontal et/ou vertical et également avec une symétrie de rotation par rapport à un axe longitudinal (b) du convertisseur (1).

3. Convertisseur basculant selon la revendication 2, **caractérisé en ce que** les éléments oscillants de suspension (6, 7) de la première paire et les éléments oscillants de suspension (8, 9) de la deuxième paire sont configurés respectivement de façon identique.

4. Convertisseur basculant selon la revendication 1 ou 2, **caractérisé en ce que** tous les éléments oscillants de suspension (6, 7, 8, 9) sont configurés de façon identique.

5. Convertisseur basculant selon l'une des revendications 1 à 4, **caractérisé en ce que** deux éléments oscillants de suspension (8, 9) sur un côté de chargement (C) du convertisseur (1) et que deux éléments oscillants de suspension (6, 7) sur un côté de coulée (T) du convertisseur (1) présentent respectivement par rapport à un axe longitudinal (b) du convertisseur (1) des positions d'appui à symétrie de rotation (62, 63, 72, 73, 82, 83, 92, 93).

6. Convertisseur basculant (1) selon la revendication 5, **caractérisé en ce que**, en considérant le convertisseur (1) se trouvant en position verticale, le rapport entre la distance horizontale et la distance verticale des positions d'appui (62, 63, 72, 73 resp. 82, 83, 92, 93), se trouvant respectivement au récipient de convertisseur (2) et à l'anneau porteur (3), des deux éléments oscillants de suspension (6, 7 resp. 8, 9) d'un côté (T resp. C) du convertisseur est supérieur au rapport des positions d'appui (82, 83, 92, 93 resp. 62, 63, 72, 73) de l'autre côté (C resp. T).

7. Convertisseur basculant (1) selon la revendication 6, **caractérisé en ce que** les lignes d'action des forces transmises par les éléments oscillants de suspension (6, 7) présentent du côté coulée (T) un premier point d'intersection commun (S1) avec l'axe longitudinal (b) du convertisseur (1) et que les lignes d'action des forces transmises par les éléments oscillants de suspension (8, 9) présentent du côté chargement (C) un deuxième point d'intersection commun (S2) avec l'axe longitudinal (b) du convertisseur (1).

8. Convertisseur basculant (1) selon l'une des revendications 1 à 7, **caractérisé en ce que** dans une considération d'une projection horizontale du convertisseur (1) se trouvant en position verticale, les positions d'appui (62, 63, 72, 73, 82, 83, 92, 93) des éléments oscillants de suspension (6, 7, 8, 9), rapportées à l'axe de basculement (a), se situent dans une plage angulaire de 40° à 50°.

9. Convertisseur basculant (1) selon l'une des revendications 1 à 8, **caractérisé en ce que**, en considérant le convertisseur (1) se trouvant en position verticale, deux éléments oscillants horizontaux (10, 11) sont disposés entre le récipient de convertisseur (2) et l'anneau porteur (3) pour la transmission de forces horizontales.
